# EUROPÄISCHE PATENTSCHRIFT

(11) **EP 1 356 236 B1**
(45) Veröffentlichungstag und Bekanntmachung des Hinweises auf die Patenterteilung: **26.11.2008**
(21) Anmeldenummer: 02710242.5
(22) Anmeldetag: 01.02.2002
(51) Int. Cl.: F23R 3/28, F23R 3/34, F23R 3/14, F23D 17/00

(54) **VORMISCHBRENNER SOWIE VERFAHREN ZUM BETRIEB EINES DERARTIGEN VORMISCHBRENNERS**
PREMIX BURNER AND METHOD FOR OPERATING SUCH A PREMIX BURNER
BRÛLEUR DE PRÉMÉLANGE ET SON MODE DE FONCTIONNEMENT

(30) Priorität: 02.02.2001 DE 10104695
(43) Veröffentlichungstag der Anmeldung: 29.10.2003
(73) Patentinhaber: Alstom Technology Ltd, 5400 Baden (CH)
(72) Erfinder: KNÖPFEL, Hans, Peter, CH-5605 Dottikon (CH)
(86) Internationale Anmeldenummer: PCT/IB2002/000384
(87) Internationale Veröffentlichungsnummer: WO 2002/061339

(56) Entgegenhaltungen:
- DE-A- 19 545 310
- US-A- 5 295 352
- US-A- 5 452 574
- US-A- 5 896 741
- US-A- 6 161 387

## Beschreibung

### Technisches Gebiet

Die Erfindung bezieht sich auf einen Vormischbrenner, zur Erzeugung eines homogen verteilten Brennstoff-Luft-Gemisches zur Befeuerung einer Brennkammer für den Antrieb einer der Brennkammer nachgeschalteten Gasturbine.

### Stand der Technik

Bei der Verbrennung flüssigen oder gasförmigen Brennstoffes in einer Brennkammer einer Gasturbine hat sich die sogenannte Vormischverbrennung etabliert. Hierbei werden Brennstoff und Verbrennungsluft möglichst gleichmässig vorgemischt und anschliessend in die Brennkammer geleitet und zur Zündung gebracht. Um ökologischen Gesichtspunkten gerecht zu werden, achtet man auf eine niedrige Flammentemperatur mittels einem grossen Luftüberschuss. Auf diese Weise kann die Stickoxidbildung klein gehalten werden.

Ein typischer Vormischbrenner ist beispielsweise aus der EP-387 532 A1 oder der US 6161387 A bekannt. Bei derartigen Vormischbrennern handelt es sich um sogenannte Doppelkegelbrenner, die im wesentlichen aus zwei hohlen, kegelförmigen Teilkörpern bestehen, die in Strömungsrichtung ineinandergeschachtelt sind. Dabei sind die jeweiligen Mittelachsen der beiden Teilkörper gegeneinander versetzt. Die benachbarten Wandungen der beiden Teilkörper bilden in deren Längserstreckung tangentiale Schlitze für die Verbrennungsluft, die auf diese Weise in das Brennerinnere gelangt. Dort ist eine Brennstoffdüse für flüssigen Brennstoff angeordnet. Der Brennstoff wird in einem spitzen Winkel in die Hohlkegel eingedüst. Das entstehende kegelige Flüssigbrennstoffprofil wird von der tangential einströmenden Verbrennungsluft umschlossen. In axialer Richtung wird die Konzentration des Brennstoffes fortlaufend infolge der Vermischung mit der Verbrennungsluft abgebaut.

Der Vormischbrenner kann ebenfalls mit gasförmigem Brennstoff betrieben werden. Hierzu sind im Bereich der tangentialen Schlitze in den Wandungen der beiden Teilkörper in Längsrichtung verteilte Gaseinströmöffnungen, die sogenannten Premixbelochung, vorgesehen. Im Gasbetrieb beginnt die Gemischbildung mit der Verbrennungsluft somit bereits in der Zone der Eintrittsschlitze. Es versteht sich, dass auf diese Weise auch ein Mischbetrieb mit beiden Brennstoffarten möglich ist. Am Brenneraustritt stellt sich eine möglichst homogene Brennstoffkonzentration über dem beaufschlagten kreisringförmigen Querschnitt ein. Es entsteht am Brenneraustritt eine definierte kalottenförmige Rückströmzone, an deren Spitze, der sogenannten Flammenfront die Zündung erfolgt.

Nun ist aus verschiedenen Druckschriften, beispielsweise Combust. Sci. and Tech. 1992, Vol. 87, Seiten 329 bis 362 bekannt, dass bei einer perfekt vorgemischten Flamme die Größe der Rückströmzone, die gleichbedeutend ist mit dem sogenannten Flammenstabilisationsgebiet, keinen Einfluss auf die Stickoxydemissionen hat. Andererseits jedoch werden die Kohlenoxydemissionen sowie die Emissionen hinsichtlich ungesättigter Kohlenwasserstoffe (UHC) und im speziellen die Löschgrenzen der jeweiligen Vormischbrenner durch die Größe der Rückströmzone stark beeinflusst. Dies bedeutet, dass je grösser die Rückströmzone ausgebildet ist, um so mehr fallen die Kohlenoxydemissionen, die Emissionen hinsichtlich ungesättigter Kohlenwasserstoffe sowie die Löschgrenze. Dies hat auch zur Folge, dass mit einer grösseren Rückströmzone ein grösserer Lastbereich des Vormischbrenners abgedeckt werden kann, ohne dass dabei die Flamme gelöscht wird. Neben der Größe der Rückströmzone, die wie vorstehend erläutert, entscheidenden Einfluss auf die Betriebsweise der einzelnen Vormischbrenner hat, spielt auch die Brennstoffverteilung, d.h. das Mischungsprofil des Brennstoff-/Luft-Gemisches im Bereich der Flammenstabilisation eine grosse Rolle.

Wird der vorstehend beschriebene Vormischbrenner einheitlich längs der Premixbelochung mit Premixgas versorgt, d.h. im Rahmen eines einstufigen Premixbetriebes, so ergeben sich Stabilitätsprobleme innerhalb der sich ausbildenden Rückströmzone und der damit verbundenen Flammenfront, sofern der Brennstoffmassenstrom abnimmt, beispielsweise wenn die Gasturbine im unteren Lastbereich betrieben wird. Durch den geringeren Brennstoffmassenstrom nimmt zugleich auch die Eindringtiefe der Premixgaszufuhr entlang der Premixeindüsung ab und magert die Kernzone der sich kalottenförmig ausbildenden Flammenfront innerhalb des Brenners aus. Durch die dabei auftretenden Instabilitäten kann die Flamme gelöscht werden. Um bei diesen Betriebsbedingungen eine verbesserte Flammenstabilisation zu erreichen, wird der Vormischbrenner auf den sogenannten Pilotbetrieb umgeschaltet, bei dem gasförmiger Brennstoff nahe der zentralen Brennstoffdüse längs des Vormischbrenners eingedüst wird. Eine derartige Pilotierung führt jedoch zur Ausbildung einer Diffusionsflamme, wodurch sehr hohe Abgaswerte, insbesondere sehr hohe NOₓ-Emissionen erreicht werden. Betreibt man den Vormischbrenner in dem sogenannten Mischbetrieb, der sich dadurch auszeichnet, dass Brennstoff sowohl durch die Premixstufe als auch durch die Pilotstufe eingedüst wird, treten neben den vorstehend genannten erhöhten Abgaswerten vermehrt Brennkammerpulsationen auf, die die Gefahr des Flammenrückschlages in den Vormischbrennerbereich erhöhen.

### Darstellung der Erfindung

Der Erfindung liegt daher die Aufgabe zugrunde, einen Vormischbrenner dahingehend zu verbessern, dass die vorstehend zum Stand der Technik genannten Nachteile nicht mehr auftreten bzw. nur in einem erheblich reduzierten Maße in Erscheinung treten. Insbesondere gilt es, einen Vormischbrenner derart zu konzipieren, so dass sich der Betriebsbereich des Brenners sowohl unter niedrigen Lastbedingungen durch hohe Stabilität auszeichnet, d.h. ein Rückschlagen der Rückströmzone in den Bereich des Vormischbrenners soll nahezu vollständig ausgeschlossen werden. Insbesondere gilt es den Vormischbrenner derart zu gestalten, dass trotz hohen Stabilitätsanforderungen und niedrigen Abgasemissionen eine leichte und kostengünstige Anpassung des Vormischbrenners an unterschiedliche Brennerbedingungen möglich ist. So soll insbesondere gewährleistet sein, dass der Vormischbrenner in konstruktiv einfacher Weise und möglichst kostengünstig an individuelle Brennerbedingungen angepasst werden kann.

Die Lösung der der Erfindung zugrundeliegenden Aufgabe ist im Anspruch 1 angegeben. Gegenstand der Ansprüche 18 und 19 sind Verfahren zum Betrieb des erfindungsgemäß ausgebildeten Vormischbrenners. Den Erfindungsgedanken vorteilhaft weiterbildende Merkmale sind Gegenstand der Unteransprüche und insbesondere der Beschreibung unter Bezugnahme auf die Ausführungsbeispiele gemäß Figuren zu entnehmen.

In Abkehr zu dem vorstehend beschriebenen Konzept des Doppelkegel-Vormischbrenners, der konstruktionsbedingt über einen festgelegten Aufbau verfügt und an bestimmte Betriebsbedingungen optimal angepasst ist, zeichnet sich der erfindungsgemäß aufgebaute Vormischbrenner grundsätzlich durch zwei Komponenten aus, die modulartig zusammenfügbar sind.

Zum einen weist der Vormischbrenner ein Vormischbrennergehäuse auf, das tubusartig ausgebildet ist, d.h. grundsätzlich die Form einer Röhre oder eines zweiseitig offen ausgebildeten Kelches annimmt und stromab über eine Übergangskontur mit der Brennkammer, der eine Gasturbine nachgeordnet ist, verbunden ist. Das Vormischbrennergehäuse ist stromauf offen ausgebildet, so dass das Gehäuse von Luft durchströmt werden kann.

Als zweite Komponente ist eine als Innentubus ausgebildete Brennerlanze vorgesehen, die durch die stromaufseitige Öffnung des Vormischbrennergehäuses in das Innere des Vormischbrennergehäuses hineinragt. Die Brennerlanze ist derart ausgebildet, dass sie zusammen mit dem Vormischbrennergehäuse einen im Querschnitt ringförmigen Strömungskanal einschließt. Zudem weist die Brennerlanze eine Innentubuswand auf, die einen inneren Strömungskanal umschließt. Der ringförmige Strömungskanal erstreckt sich längs der gesamten Eindringtiefe der Brennerlanze innerhalb des Vormischbrennergehäuses und vereinigt sich stromab der Brennerlanze zusammen mit dem inneren Strömungskanal zu einem einheitlichen Strömungskanalabschnitt, der lediglich durch die Übergangskontur zwischen dem Vormischbrennergehäuse und der Brennkammer begrenzt ist. Vorzugsweise ist die Übergangskontur in Art einer Venturidüse ausgebildet, so dass eine sich innerhalb dieses Strömungsabschnittes befindliche Massenströmung einer Strömungsgeschwindigkeitserhöhung unterliegt.

Ferner ist in der Innentubuswand der Brennerlanze wenigstens eine Brennstoffzugabeeinheit zum Einspeisen von Brennstoff in den inneren Strömungskanal vorgesehen. Zusätzlich weist die Innentubuswand wenigstens eine weitere Brennstoffzugabeeinheit zum Einspeisen von Brennstoff in den ringförmigen Strömungskanal auf.

Die Brennstoffzugabeeinheiten können je nach Anwendungsfall mit flüssigem oder gasförmigem Brennstoff versorgt werden. Zur Ausbildung einer sich innerhalb der Brennkammer stabil ausbildenden Flammenfront ist vorzugsweise an der Aussenseite der Innentubuswand der Brennerlanze ein Drallerzeuger angebracht, der Zuluft, die in den ringförmigen Strömungskanal hineinströmt, mit einer bestimmten Drallzahl beaufschlagt. Die durch den Drallerzeuger in den ringförmigen Strömungskanal eintretende Zuluft wird einerseits in einer durch den Drallerzeuger vorgegebenen Strömungsrichtung verwirbelt und andererseits längs des ringförmigen Strömungskanals mit flüssigem und/oder gasförmigem Brennstoff vermischt. Das sich innerhalb des ringförmigen Strömungskanals ausbildende Brennstoff-/Luft-Gemisch vereint sich beim Durchströmen durch die Übergangskontur zu einer im Querschnitt einheitlichen Strömung, die eine homogene Brennstoff-/Luft-Verteilung aufweist und zur Zündung in die Brennkammer gelangt, in der sie durch Aufplatzen der Drallströmung eine stabile Flammenfront bildet.

Je nach Leistungsauslegung der Gasturbine kann die Anzahl der innerhalb der Innentubuswand vorgesehenen Brennstoffzugabeeinheiten beliebig variabel gewählt werden. Typischerweise ist in der Innentubuswand eine Brennstoffzugabeeinheit vorgesehen, durch die gasförmiger Brennstoff in den ringförmigen Strömungskanal eingespeist wird. Axial in Strömungsrichtung dieser Brennstoffzugabeeinheit nachgeordnet ist eine zweite Brennstoffzugabeeinheit vorgesehen, durch die Flüssigbrennstoff in den ringförmigen Strömungskanal eingeleitet wird. Selbstverständlich ist es möglich, mehrere axial nacheinander angeordnete Brennstoffzugabeeinheiten, durch die entweder flüssig- oder gasförmiger Brennstoff in den ringförmigen Kanal eingespeist werden, vorzusehen.

Zur Verbesserung der Stabilität der sich ausbildenden Flammenfront innerhalb der Brennkammer sowie auch zur Vergrößerung der Betriebsbereiche der die Gasturbine befeuernden Brennkammer ist innerhalb des Innentubus wenigstens eine Brennstoffzugabeeinheit vorgesehen, durch die vorzugsweise gasförmiger Brennstoff in den inneren Strömungskanal eingespeist wird, der von der Innentubuswand umgeben wird. Je nach Positionierung einer diesbezüglichen Gaszufuhr in den inneren Strömungskanal längs der Brennerlanze ist es möglich, die Gaseinspeisung als Pilotgaszufuhr oder als pilotierte Premixgaszufuhr einzusetzen.

Soll eine längs der Innenseite innerhalb der Innentubuswand vorgesehene Gaszufuhr als Pilotgaszufuhr dienen, so ist eine diesbezügliche Brennstoffzugabeeinheit nahe dem stromabwärtigen Ende der Brennerlanze anzuordnen, so dass die Gaszufuhr axial nahe der sich innerhalb der Brennkammer ausbildenden Flammenfront erfolgt. Mit einer derartigen Gaszufuhr bildet sich eine Diffusionsflamme aus, die insbesondere bei mageren Betriebsarten, d.h. im Teillastbetrieb, die Flammenfront zu stabilisieren vermag.

Wird hingegen die Gaszufuhr in den inneren Strömungskanal längs zur Erstreckung der Brennerlanze beabstandet vom stromabwärtigen Ende der Brennerlanze vorgenommen, so erfolgt eine Durchmischung des eingespeisten Pilotgases mit der durch den inneren Strömungskanal zugeführten Zuluft, so dass sich das Pilotgas-Luftgemisch noch vor Entzündung im Bereich der Flammenfront mit dem übrigen, aus dem ringförmigen Strömungskanal herrührenden Brennstoff-/Luft-Gemisch zu durchmischen vermag. Eine derartige gasförmige Brennstoffzufuhr in den inneren Strömungskanal kann als Premix-Pilotgaszufuhr angesehen werden und trägt zur Leistungssteigerung insbesondere bei hohen Lastbedingungen bei.

Mit Hilfe des erfindungsgemäß ausgebildeten Vormischbrenners ist es zum einen möglich, Vormischbrennerkonfigurationen unterschiedlicher Ausprägung lediglich durch Bestücken individuell angepasster Brennerlanzen modulartig zusammenzustellen. Dies trägt einerseits zur kostengünstigen Herstellung derartiger Vormischbrennersysteme bei, andererseits kann ein und dasgleiche Vormischbrennergehäuse mit unterschiedlichen Brennerlanzenmodule bestückt werden, sollten sich die Betriebswünsche durch den Kunden im Laufe der Zeit ändern.

Der modulartige Zusammenbau des erfindungsgemäß ausgebildeten Vormischbrenners wird dadurch möglich, indem alle für das Betriebsverhalten des Vormischbrenners konstruktiv wichtigen Komponenten in und an der tubusartigen Brennerlanze angebracht sind, wie beispielsweise ein oder mehrere Drallerzeuger sowie auch geeignet positionierte Brennstoffzugabeeinheiten. Durch diese Maßnahme kann ein standardisiertes Vormischbrennergehäuse verwendet werden, das mit unterschiedlich konfigurierten Brennerlanzen bestückt werden kann.

Ferner ist es möglich, eine Vielzahl axial längs der Brennerlanze angeordnete Brennstoffzugabeeinheiten vorzusehen, die einzeln mit Brennstoffzuführleitungen verbunden sind. Auf diese Weise ist es möglich, ein Umschalten zwischen der vorstehend beschriebenen Pilotgaszuführung und der Premixpilotgaszufuhr zu gewährleisten, ohne dass unterschiedlich konfigurierte Brennerlanzen in das Vormischbrennergehäuse implementiert werden müssen.

Wird die als Innentubus ausgebildete Brennerlanze längs ihrer axialen Erstreckung weitgehend geradlinig ausgebildet, so dass der innere Strömungskanal einen nahezu konstanten Strömungsquerschnitt längs seiner Erstreckung aufweist, so bildet sich mit der vorstehend beschriebenen Vormischbrennervariante eine innerhalb der Brennkammer stabile Flammenfront aus. Eine derartige Brennerkonfiguration führt demzufolge zu einer einstufigen Verbrennung.

Wird jedoch die Innentubuswand im Bereich des stromabwärtigen Endes der Brennerlanze derart trichterförmig ausgebildet, so dass sich der innere Strömungskanal vor dem Ende der Brennerlanze in Strömungsrichtung divergent aufweitet und ist zudem ein Drallerzeuger für die in dem inneren Strömungskanal eintretende Luft am stromaufwärtigen Ende der Brennerlanze vorgesehen, so kann sich bei geeigneter Brennstoffeinspeisung in den inneren Strömungskanal eine noch innerhalb des inneren Strömungskanals auftretende zweite Flammenfront ausbilden, die axial der vorbeschriebenen Flammenfront innerhalb der Brennkammer vorgelagert ist. Eine derartige zweistufige Verbrennung ist mit dem Vorteil verbunden, dass die bei der axial vorgelagerten Verbrennung entstehenden Rauchgase der axial stromab nachfolgenden Verbrennung zugeführt werden, wodurch entscheidend die durch die Verbrennung entstehenden Stickoxyde reduziert werden können.

Entscheidend für die Ausbildung einer zweistufigen Verbrennung ist die Ausbildung des stromabwärtigen Endbereiches der Brennerlanze als Diffusor durch den die im inneren Strömungskanal eingebrachte Drallströmung noch innerhalb des Bereiches der Brennerlanze aufplatzt und eine stabile Flammenfront bildet. Eine entsprechende gasförmige Brennstoffzugabeeinheit ist innerhalb der Tubuswand zwischen dem Drallerzeuger und dem Diffusorbereich der Brennerlanze zu positionieren.

Durch den erfindungsgemäßen modularen Vormischbrenneraufbau ist eine große Variabilität für die Ausbildung eines Vormischbrenners möglich, der von einem einstufigen System mit Pilotgaszufuhr oder vorgemischtem Pilot bis zu einem zweistufigen Brennersystem mit zwei klar voneinander axial getrennten Flammenpositionen führt. Eine derartig große Varianz wird lediglich durch den Austausch der inneren Brennerlanze möglich.

Auch ergibt sich durch den erfindungsgemäßen Aufbau des Vormischbrenners eine Vielfalt unterschiedlicher Möglichkeiten in welcher Form Brennstoff, gleich ob es sich um gasförmigen wie auch Flüssigbrennstoff handelt, der Verbrennungszuluft beigemischt werden kann. Wie vorstehend erläutert, lässt sich problemlos eine axiale Stufung der Brennstoffeindüsung realisieren, um beispielsweise den Zeitverzug zwischen Brennstoffeindüsung und Flammenposition optimal aufeinander abzustimmen.

Mit dem erfindungsgemäßen Vormischbrennerkonzept sind folgende Vorteile gegenüber bestehenden Brennerkonzepten verbunden:
1. stabilere Flammenposition,
2. tiefere Emissionen (CO, UHC, NOₓ),
3. geringe Pulsation durch klar definierte Flammenposition,
4. vollständiger Ausbrand,
5. großer Betriebsbereich,
6. modularer Aufbau,
7. verbesserte Mischung für den jeweiligen Betriebspunkt, und
8. kleinere Zetawertgradienten.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnung exemplarisch beschrieben. Es zeigen:
- Fig. 1 bis 7: unterschiedliche Ausführungsbeispiele eines erfindungsgemäß ausgebildeten Vormischbrenners mit einstufiger Verbrennung, sowie
- Fig. 8 und 9: unterschiedliche Ausführungsbeispiele eines erfindungsgemäß ausgebildeten Vormischbrenners mit zweistufiger Verbrennung.

### Wege zur Ausführung der Erfindung, gewerbliche Verwendbarkeit

In sämtlichen Figuren sind Längsschnittbilder durch den Vormischbrenneraufbau dargestellt, dessen eingezeichnete Wandungen rotationssymmetrische Körper darstellen, so dass in allen Figuren lediglich die obere Hälfte des Längsschnittes dargestellt und beschrieben sind.

In Fig. 1 ist gleichsam aller Figuren 1 bis 9 ein rohr- oder tubusförmiges Vormischbrennergehäuse 1 dargestellt, das an seinem in der Zeichnung dargestellten linken Ende offen ausgebildet ist. Das Vormischbrennergehäuse 1 wird grundsätzlich in der Zeichenebene von links nach rechts mit Zuluft 12, 13 durchströmt. Axial in Strömungsrichtung dem Vormischbrennergehäuse 1 nachgeordnet, ist eine Übergangskontur 2 vorgesehen, die den Strömungsquerschnitt des Vormischbrennergehäuses in Art einer Venturidüse verjüngt. An dem sich im Strömungsquerschnitt wieder aufweitenden Bereich der Übergangskontur 2 schließt sich nahtlos die Brennkammer 3 an, in der sich, wie nachstehend im einzelnen erläutert wird, eine stabile Flammenfront 4 ausbildet. Der vorstehend beschriebene Aufbau findet sich in allen Ausführungsbeispielen gemäß der Figuren 1 bis 9 wieder, so dass auf diesen Grundaufbau im weiteren nicht wiederholt eingegangen wird.

Im Inneren des Vormischbrennergehäuses 1 ist eine als Innentubus ausgebildete Brennerlanze 5 eingebracht, die über eine Innentubuswand 51 verfügt, mit der sie zusammen mit dem Vormischbrennergehäuse 1 einen ringförmigen Strömungskanal 6 einschließt. Im Inneren der Brennerlanze 5 ist ein innerer Strömungskanal 7 durch die innere Innentubuswand 51 eingeschlossen. Die Brennerlanze 5 weist gemäß den Ausführungsbeispielen der Figuren 1 bis 7 einen nahezu geradlinigen Innentubuswandverlauf auf, so dass die Strömungsquerschnitte sowohl des ringförmigen als auch inneren Strömungskanals längs der Erstreckung der Brennerlanze 5 nahezu konstant bleiben.

Im Inneren der Innentubuswand 51 befinden sich Brennstoffzugabeeinheiten 8, 9, 10. Aus der Brennstoffzugabeeinheit 8 strömt gasförmiger Brennstoff in den ringförmigen Strömungskanal 6, wohingegen aus der axial der Brennstoffzugabeeinheit 8 nachgeordneten Brennstoffzugabeeinheit 9 Flüssigbrennstoff in den ringförmigen Strömungskanal 6 eingespeist wird. Durch die Brennstoffzugabeeinheit 10, die nahe dem stromabwärtigen Ende der Brennerlanze 5 angeordnet ist, wird gasförmiger Brennstoff in den inneren Strömungskanal 7 eingespeist. Ebenso befindet sich an der Brennerlanze 5 ein Drallerzeuger 11, der für eine gezielte Verwirbelung der in den ringförmigen Strömungskanal 6 einströmenden Sekundärluft 12 sorgt. Die verdrallte Sekundärluft 12 vermischt sich längs des ringförmigen Strömungskanals 6 mit den eingespeisten Brennstoffarten zu einem nahezu homogen verteilten Brennstoff-/Luft-Gemisch, das nach Zusammenführung im Bereich der Übergangskontur 2 und entsprechender Geschwindigkeitserhöhung bedingt durch die Venturidüsenkontur im Bereich der Brennkammer 3 zur Zündung gebracht wird. Durch das Aufplatzen der Drallströmung stellt sich eine dynamische Rückströmzone 41 ein, die durch die räumlich stabile Flammenfront 4 charakterisiert ist. Zu Zwecken der Stabilisation der sich innerhalb der Brennkammer 3 ausbildenden Flammenfront 4, insbesondere in geringen Lastbereichen, d.h. mageren Betriebsweisen, dient eine gezielte Pilotgaszuführung über die Brennstoffzugabeeinheit 10, die aufgrund ihrer räumlichen Nähe zur Flammenfront 4 zu einer Diffusionsflamme führt und somit die Flammenfront 4 zu stabilisieren vermag. Gleichsam der Luftzuführung durch den ringförmigen Strömungskanal 6 ist der innere Strömungskanal 7 stromauf ebenso offen, jedoch ohne Drallerzeuger ausgebildet, so dass durch den inneren Strömungskanal 7 Primärluft 13 zugeführt werden kann.

Durch den kompakten Aufbau und mit allen, für die Strömungsmanipulation und Brennstoffzufuhr erforderlichen Einzelkomponenten versehenen Brennerlanze 5 kann das mit der Brennkammer 3 verbundene Vormischbrennergehäuse 1 mit individuell konzipierten Brennerlanzen bestückt werden. Dies soll aus den in nicht abschließender Anzahl nachstehenden Figuren beschrieben werden. Zur Vermeidung von Wiederholungen werden bereits beschriebene und mit Bezugszeichen versehene Anlagenkomponenten nicht erneut im einzelnen erläutert. Im übrigen wird auf die beigefügte Bezugszeichenliste verwiesen.

Im Unterschied zur Fig. 1 weist die in Fig. 2 dargestellte Vormischbrennervariante eine Brennstoffzugabeeinheit 8' auf, die nicht innerhalb der Brennerlanze 5 integriert ist, sondern von außen durch das Vormischbrennergehäuse 1 gasförmigen Brennstoff in den ringförmigen Strömungskanal 6 einspeist. Der übrige Aufbau gleicht dem des Ausführungsbeispiels gemäß Fig. 1. Das in Fig. 2 dargestellte Ausführungsbeispiel soll aufzeigen, dass eine entsprechend konfigurierte Brennerlanze 5 in ein Vormischbrennergehäuse 1 eingebracht werden kann, das seinerseits über bestimmte Peripheriekomponenten, wie beispielsweise eine Brennstoffzugabeeinheit 8' zur Zuführung gasförmigen Brennstoffes aufweist. Dies verdeutlicht die nahezu beliebig zur Verfügung stehende Variabilität für die Konfiguration der Brennerlanze 5.

Fig. 3 zeigt einen Vormischbrenner mit einer im Unterschied zum Ausführungsbeispiel gemäß Fig. 1 axial vom stromabwärtigen Ende der Brennerlanze 5 beabstandeten Brennstoffzugabeeinheit 10 zur Einspeisung gasförmigen Brennstoffes in den inneren Strömungskanal 7. Eine derartige Pilotgaszuführung in den inneren Strömungskanal 7, die axial weit von der sich innerhalb der Brennkammer 3 ausbildenden Flammenfront 4 erfolgt und nicht als Diffusionsflamme zur Zündung gelangt, vermag sich mit der zugeführten Primärluft 13 zu durchmischen und mit dem restlichen Brennstoff-/Luft-Gemisch, das aus dem ringförmigen Strömungskanal 6 herrührt, zu durchmischen. Eine derartige Premix-Pilotgaszuführung dient insbesondere der Leistungssteigerung des Vormischbrenners für einen Gasturbinenbetrieb unter hoher Last.

Im Unterschied zum Ausführungsbeispiel der Fig. 3 sieht die Fig. 4 eine Flüssigbrennstoffeindüsung unmittelbar am Ende der Brennerlanze 5 vor. Mit Hilfe einer derartigen Maßnahme kann insbesondere die axial räumliche Position der Flammenfront 4 beeinflusst werden und überdies das Brennstoff-/Luft-Verhältnis im Mischungsbereich beeinflusst werden.

Fig. 5 a zeigt eine mehrstufige Brennstoffzugabeeinheit 8" zur Einspeisung gasförmigen Brennstoffes in den ringförmigen Strömungskanal 6. Gemäß Fig. 5b ist die Brennerlanze 5 perspektivisch dargestellt, die über eine Austrittsöffnung 52 verfügt, durch die der innere Strömungskanal 7 mündet. An der Außenseite der Innentubuswand 51 der Brennerlanze 5 sind axial hintereinander mehrere Brennstoffzugabeöffnungen 8" vorgesehen, durch die gasförmiger Brennstoff in den ringförmigen Strömungskanal 6 einmündet. Die Brennstoffzugabeöffnungen 8" können entweder linear axial hintereinander angeordnet oder auch zirkular zueinander versetzt positioniert sein.

In Fig. 6 weisen der ringförmige sowie auch der innere Strömungskanal an Stellen, an denen eine gasförmige Brennstoffzugabeeinheit 8, 10 vorgesehen ist, einen konisch verengten Strömungsquerschnitt auf, wobei die Brennstoffzugabeeinheit am engsten Strömungsquerschnitt angebracht ist, um eine lokale Strömungsrückführung (Flashback) zu vermeiden. Zusätzlich ist im inneren Strömungskanal 7 ein weiterer Drallerzeuger 14 vorgesehen, der die Primärluft 13 mit einer bestimmten Drallzahl verwirbelt.

Im Unterschied zum Ausführungsbeispiel gemäß der Fig. 6 sieht das Ausführungsbeispiel gemäß Fig. 7 eine Brennstoffzugabeeinheit 9' vor, durch die von seiten des Vormischbrennergehäuses 1 Flüssigbrennstoff in den ringförmigen Strömungskanal 6 eingespeist wird. Auch in diesem Fall weist die Vormischbrennergehäusewand sowie die Innentubuswand 51 an den Stellen der Brennstoffeinspeisung venturidüsenartig ausgebildete Konturen auf.

Im Unterschied zu den vorstehend genannten Ausführungsbeispielen weist die Brennerlanze 5 in der Fig. 8 am stromabwärtigen Bereich eine als Diffusor ausgebildete Kontur 15 auf, durch die der Strömungsquerschnitt des inneren Strömungskanals 7 konisch aufgeweitet wird. In Verbindung mit einem stromauf innerhalb des inneren Strömungskanals 7 positionierten Drallerzeugers 14 und einer stromab des Drallerzeugers 14 innerhalb der Brennerlanze 5 integrierten Brennstoffzugabeeinheit 10, durch die gasförmiger Brennstoff in den inneren Strömungskanal 7 eingespeist wird, entsteht eine Brennstoff-/Luft-Drallströmung, die aufgrund des sich aufweitenden Strömungsquerschnittes im Bereich einer ersten Rückströmzone 161 aufplatzt, zur Zündung gelangt und eine erste stabile Flammenfront 16 bildet. Die innerhalb der ersten Verbrennungsstufe entstehenden Rauchgase werden der axial stromab nachgeordneten Verbrennung, beginnend mit der stabilen Flammenfront 4, einem weiteren Verbrennungsvorgang zugeführt, wodurch die NOₓ-Abgaswerte erheblich reduziert werden können.

Das Ausführungsbeispiel gemäß Fig. 9 zeigt einen im Unterschied zu Fig. 8 geradlinig ausgebildeten Diffusor 15, durch den in gleicher Weise eine zweistufige Verbrennung realisiert werden kann.

### Bezugszeichenliste

- 1: Vormischbrennergehäuse
- 2: Übergangskontur
- 3: Brennkammer
- 4: Flammenfront
- 41: Rückströmzone
- 5: Brennerlanze
- 51: Innentubuswand
- 52: Austrittsöffnung
- 6: Ringförmiger Strömungskanal
- 7: Innerer Strömungskanal
- 8,9,10: Brennstoffzugabeeinheiten
- 11: Drallerzeuger
- 12: Sekundärluft
- 13: Primärluft
- 14: Drallerzeuger
- 15: Diffusor
- 16: Flammenfront
- 161: Rückströmzone

## Patentansprüche

1. Vormischbrenner, in dem Brennstoff und Luft zu einem Brennstoff/Luft-Gemisch mischbar sind, zur Ausbildung wenigstens einer stabilen Flammenfront (4) innerhalb einer stromab angeordneten Brennkammer (3) zum Antrieb einer der Brennkammer (3) nachgeordneten Gasturbine mit
- einem Vormischbrennergehäuse (1), das tubusartig stromauf offen ausgebildet und über eine Übergangskontur (2) stromab mit der Brennkammer (2) verbunden ist und von Luft durchströmbar ist,
- einer als Innentubus ausgebildeten Brennerlanze (5), die stromaufseitig in das Innere des Vormischbrennergehäuses (1) hineinragt, einen mit dem Vormischbrennergehäuse (1) im Querschnitt ringförmigen Strömungskanal (6) einschließt, und eine Innentubuswand aufweist, die einen inneren Strömungskanal (7) umschließt und in der wenigstens eine Brennstoffzugabeeinheit (10) zum Einspeisen von Brennstoff in den inneren Strömungskanal (7) vorgesehen ist und wenigstens eine weitere Brennstoffzugabeeinheit (8, 9) zum Einspeisen von Brennstoff in den ringförmigen Strömungskanal (6) derart vorgesehen ist, dass stromab des Innentubus im Bereich der Brennkammer (3) das Brennstoff-/Luft-Gemisch innerhalb der Flammenfront (4) zündet.

2. Vormischbrenner nach Anspruch 1,
**dadurch gekennzeichnet, dass** der Innentubus (5) stromauf und stromab offen ausgebildet ist und von Luft (12, 13) durchströmbar ist.

3. Vormischbrenner nach Anspruch 1 oder 2,
**dadurch gekennzeichnet, dass** der Innentubus (5) stromab im Bereich der Übergangskontur (2) endet.

4. Vormischbrenner nach einem der Ansprüche 1 bis 3,
**dadurch gekennzeichnet, dass** die Übergangskontur (2) den lichten Durchmesser des Vormischbrennergehäuses (1) stromab verjüngt und in Art einer Venturidüse einen sich aufweitenden Strömungsquerschnitt zur Brennkammer (3) aufweist.

5. Vormischbrenner nach einem der Ansprüche 1 bis 4,
**dadurch gekennzeichnet, dass** die als Innentubus ausgebildete Brennerlanze (5) modulartig in das Vormischbrennergehäuse (1) einsetzbar ist.

6. Vormischbrenner nach einem der Ansprüche 1 bis 5,
**dadurch gekennzeichnet, dass** an der Außenseite der Innentubuswand ein Drallerzeuger (11) für die den ringförmigen Strömungskanal (6) durchströmende Luft angebracht ist.

7. Vormischbrenner nach einem der Ansprüche 1 bis 6,
**dadurch gekennzeichnet, dass** an der Innenseite der Innentubuswand ein Drallerzeuger (14) für die den inneren Strömungskanal durchströmende Luft (13) vorgesehen ist.

8. Vormischbrenner nach einem der Ansprüche 1 bis 7,
**dadurch gekennzeichnet, dass** durch die Brennstoffzugabeeinheiten (8, 9, 10) sowohl für die Brennstoffeinspeisung in den inneren (6) sowie in den ringförmigen Strömungskanal (7) gasförmiger oder flüssiger Brennstoff einspeisbar sind.

9. Vormischbrenner nach einem der Ansprüche 1 bis 8,
**dadurch gekennzeichnet, dass** längs des Innentubus wenigstens eine Brennstoffzugabeeinheit (8) vorgesehen ist, durch die gasförmiger Brennstoff in den ringförmigen Strömungskanal (6) einspeisbar ist,
dass stromab der wenigstens einen Brennstoffzugabeeinheit (8) wenigstens eine weitere Brennstoffzugabeeinheit (9) vorgesehen ist, vermittels der Flüssigbrennstoff in den ringförmigen Strömungskanal (6) einspeisbar ist.

10. Vormischbrenner nach einem der Ansprüche 1 bis 9,
**dadurch gekennzeichnet, dass** wenigstens eine Brennstoffzugabeeinheit (9) stromabseitig am Innentubus vorgesehen ist, durch die Flüssigbrennstoff in einen von der Übergangskontur (2) umschlossenen Mischbereich stromauf zur Flammenfront (4) einspeisbar ist.

11. Vormischbrenner nach einem der Ansprüche 1 bis 10,
**dadurch gekennzeichnet, dass** wenigstens zwei Brennstoffzugabeeinheiten (8, 9) für die Brennstoffeinspeisung in den ringförmigen (6) oder inneren (7) Strömungskanal axial hintereinander am Innentubus angeordnet sind.

12. Vormischbrenner nach einem der Ansprüche 1 bis 11,
**dadurch gekennzeichnet, dass** die Innentubuswand derart ausgebildet ist, dass der innere Strömungskanal (7) einen weitgehend gleichbleibenden Strömungsquerschnitt längs zur axialen Erstreckung der Brennerlanze (5) aufweist.

13. Vormischbrenner nach Anspruch 12,
**dadurch gekennzeichnet, dass** eine Brennstoffzugabeeinheit (10) zur Einspeisung gasförmigen Brennstoffes in den inneren Strömungskanal (7) im Bereich des stromabwärtigen Endes der Brennerlanze (5) vorgesehen ist und als Pilotgaszufuhr dient.

14. Vormischbrenner nach Anspruch 12,
**dadurch gekennzeichnet, dass** eine Brennstoffzugabeeinheit (10) zur Einspeisung gasförmigen Brennstoffes in den inneren Strömungskanal (7) stromauf zum stromabwärtigen Endes der Brennerlanze (5) vorgesehen ist und als Premix-Pilotgaszufuhr dient.

15. Vormischbrenner nach einem der Ansprüche 1 bis 11,
**dadurch gekennzeichnet, dass** die Innentubuswand derart ausgebildet ist, dass der innere Strömungskanal (7) einen weitgehend gleichbleibenden Strömungsquerschnitt längs zur axialen Erstreckung der Brennerlanze (5) aufweist und sich innerhalb des stromabwärtigen Bereich der Brennerlanze (5) aufweitet, und
dass stromauf innerhalb des inneren Strömungskanals ein Drallerzeuger (14) vorgesehen ist.

16. Vormischbrenner nach Anspruch 15,
**dadurch gekennzeichnet, dass** wenigstens eine Brennstoffzugabeeinheit (10) zur Einspeisung gasförmigen Brennstoffes in den inneren Strömungskanal (7) unmittelbar stromauf des sich aufweitenden inneren Strömungskanals innerhalb der Innentubuswand vorgesehen ist, und dass sich zwei axial getrennte stabile Flammenfronten (16, 4) ausbilden, eine erste (16) innerhalb des sich im Strömungsquerschnitt aufweitenden inneren Strömungskanals und eine zweite (4) stromab des Innentubus im Bereich der Brennkammer (3).

17. Vormischbrenner nach einem der Ansprüche 1 bis 14,
**dadurch gekennzeichnet, dass** das Vormischbrennergehäuse (1) und/oder die Innentubuswand der Brennerlanze (5) am Ort einer Brennstoffzugabeeinheit eine den ringförmigen (7) bzw. den inneren (6) Strömungskanal verjüngende Kontur in Art einer Venturidüse aufweist.

18. Verfahren zum Befeuern einer Brennkammer (3) zum Antrieb einer Gasturbine unter Verwendung eines modularen Vormischbrenners nach einem der Ansprüche 1 bis 17,
**dadurch gekennzeichnet, dass** innerhalb des ringförmigen Strömungskanals (6) eine Drallströmung aus einem Brennstoff-/Luft-Gemisch erzeugt wird, die nach Durchtritt durch die Übergangskontur (2) innerhalb der Brennkammer (3) eine stabile Flammenfront (4) ausbildet, und
dass gasförmiger Brennstoff in den inneren Strömungskanal (7) derart eingebracht wird, dass die Brennstoffzufuhr nahe dem stromabwärtigen Ende der Brennerlanze (5) erfolgt und als Pilotgaszufuhr dient und eine Diffusionsflamme ausbildet oder beabstandet stromauf zum stromabwärtigen Ende der Brennerlanze (5) erfolgt und als Premixgaszufuhr dient.

19. Verfahren zum Befeuern einer Brennkammer (3) zum Antrieb einer Gasturbine unter Verwendung eines modularen Vormischbrenners nach einem der Ansprüche 15 bis 17,
**dadurch gekennzeichnet, dass** innerhalb des ringförmigen Strömungskanals (6) eine Drallströmung aus einem Brennstoff-/Luft-Gemisch erzeugt wird, die nach Durchtritt durch die Übergangskontur (2) innerhalb der Brennkammer (3) eine stabile Flammenfront (4) ausbildet, und dass gasförmiger Brennstoff in den inneren Strömungskanal (7), der sich im stromabwärtigen Bereich der Brennerlanze (5) aufweitet, derart eingebracht wird, dass sich axial stromauf zur sich innerhalb der Brennkammer (5) ausbildenden Flammenfront (4) eine weitere Flammenfront (16) ausbildet.

20. Verwendung des Vormischbrenner nach einem der Ansprüche 1 bis 17 als modularer Vormischbrenner durch Vorsehen eines Vormischbrennergehäuses (1) als Standardmodul und Bereitstellen von unterschiedlichen jeweils als Innentubus ausgebildeten Brennerlanzen (5), die unterschiedlich mit Brennstoffzugabeeinheiten (8, 9, 10) und/oder Drallerzeuger (11, 14) konfiguriert sind und modulartig in das Innere des Vormischbrennergehäuses (1) integrierbar sind.

## Claims

1. Premix burner, in which fuel and air can be mixed to form a fuel/air mixture, for forming at least one stable flame front (4) within a downstream combustion chamber (3) for driving a gas turbine which follows the combustion chamber (3), having
- a premix burner casing (1) which is formed in the manner of a tube open at the upstream end, is connected in the downstream direction to the combustion chamber (2) via a transition contour (2) and through which air can flow,
- a burner lance (5), which is designed as an inner tube, projects into the interior of the premix burner casing (1) on the upstream side, encloses a flow passage (6) which is annular in cross section together with the premix burner casing (1), and has an inner tube wall which surrounds an inner flow passage (7) and in which there is at least one fuel-addition unit (10) for feeding fuel into the inner flow passage (7) and at least one further fuel-addition unit (8, 9) for feeding fuel into the annular flow passage (6) is provided in such a manner that downstream of the inner tube the fuel/air mixture ignites within the flame front (4) in the region of the combustion chamber (3).

2. Premix burner according to Claim 1, **characterized in that** the inner tube (5) is designed to be open at the upstream and downstream ends and air (12, 13) can flow through it.

3. Premix burner according to Claim 1 or 2, **characterized in that** the downstream end of the inner tube (5) ends in the region of the transition contour (2).

4. Premix burner according to one of Claims 1 to 3, **characterized in that** the transition contour (2) narrows the clear diameter of the premix burner casing (1) in the downstream direction and, in the manner of a venturi nozzle, has a cross section of flow which widens toward the combustion chamber (3).

5. Premix burner according to one of Claims 1 to 4, **characterized in that** the burner lance (5), which is designed as an inner tube, can be fitted in modular fashion into the premix burner casing (1).

6. Premix burner according to one of Claims 1 to 5, **characterized in that** a swirl generator (11) for the air which flows through the annular flow passage (6) is fitted to the outer side of the inner tube wall.

7. Premix burner according to one of Claims 1 to 6, **characterized in that** a swirl generator (14) for the air (13) which flows through the inner flow passage is provided at the inner side of the inner tube wall.

8. Premix burner according to one of Claims 1 to 7, **characterized in that** the fuel-addition units (8, 9, 10) can be used to feed gaseous or liquid fuel both into the inner flow passage (6) and into the annular flow passage (7).

9. Premix burner according to one of Claims 1 to 8, **characterized in that** at least one fuel-addition unit (8), which can be used to feed gaseous fuel into the annular flow passage (6), is provided along the inner tube, and **in that** downstream of the at least one fuel-addition unit (8) there is at least one further fuel-addition unit (9), by means of which liquid fuel can be fed into the annular flow passage (6).

10. Premix burner according to one of Claims 1 to 9, **characterized in that** at least one fuel-addition unit (9) is provided at the downstream side of the inner tube and can be used to feed liquid fuel into a mixing region which is surrounded by the transition contour (2), upstream with respect to the flame front (4).

11. Premix burner according to one of Claims 1 to 10, **characterized in that** at least two fuel-addition units (8, 9) for feeding fuel into the annular (6) or inner (7) flow passage are arranged one behind the other in the axial direction at the inner tube.

12. Premix burner according to one of Claims 1 to 11, **characterized in that** the inner tube wall is designed in such a manner that the inner flow passage (7) has a cross section of flow which remains substantially constant in the longitudinal direction with respect to the axial extent of the burner lance (5).

13. Premix burner according to Claim 12, **characterized in that** a fuel-addition unit (10) for feeding gaseous fuel into the inner flow passage (7) is provided in the region of the downstream end of the burner lance (5) and serves as a pilot gas supply.

14. Premix burner according to Claim 12, **characterized in that** a fuel-addition unit (10) for feeding gaseous fuel into the inner flow passage (7) is provided upstream with respect to the downstream end of the burner lance (5) and is used as a premix pilot gas supply.

15. Premix burner according to one of Claims 1 to 11, **characterized in that** the inner tube wall is designed in such a manner that the inner flow passage (7) has a cross section of flow which remains substantially constant in the longitudinal direction with respect to the axial extent of the burner lance (5) and widens within the downstream region of the burner lance (5), and **in that** a swirl generator (14) is provided upstream within the inner flow passage.

16. Premix burner according to Claim 15, **characterized in that** at least one fuel-addition unit (10) for feeding gaseous fuel into the inner flow passage (7) is provided immediately upstream of the widening inner flow passage within the inner tube wall, and **in that** two axially separate stable flame fronts (16, 4) are formed, a first (16) within the inner flow passage where its cross section of flow widens and a second (4) downstream of the inner tube in the region of the combustion chamber (3).

17. Premix burner according to one of Claims 1 to 14, **characterized in that** the premix burner casing (1) and/or the inner tube wall of the burner lance (5) has, at the location of a fuel-addition unit, a contour which narrows the annular (7) or inner (6) flow passage in the manner of a venturi nozzle.

18. Method for firing a combustion chamber (3) for driving a gas turbine using the modular premix burner according to one of Claims 1 to 17, **characterized in that** a swirling flow is generated from a fuel/air mixture within the annular flow passage (6), forming a stable flame front (4) within the combustion chamber (3) after it has passed through the transition contour (2), and **in that** gaseous fuel is introduced into the inner flow passage (7) in such a manner that the fuel is supplied in the vicinity of the downstream end of the burner lance (5) and serves as a pilot gas feed, forming a diffusion flame, or at a distance upstream of the downstream end of the burner lance (5), serving as a premix gas feed.

19. Method for firing a combustion chamber (3) for driving a gas turbine using the modular premix burner according to one of Claims 15 to 17, **characterized in that** a swirling flow of a fuel/air mixture is generated inside the annular flow passage (6), forming a stable flame front (4) inside the combustion chamber (3) after it has passed through the transition contour (2), and **in that** gaseous fuel is introduced into the inner flow passage (7), which widens in the downstream region of the burner lance (5), in such a manner that a further flame front (16) is formed axially upstream of the flame front (4) which forms inside the combustion chamber (5).

20. Use of the premix burner according to one of Claims 1 to 17 as a modular premix burner by providing a premix burner casing (1) as a standard module and preparing different burner lances (5) which are in each case designed as an inner tube, are differently configured with fuel-addition units (8, 9, 10) and/or swirl generators (11, 14) and can be integrated in modular fashion in the interior of the premix burner casing (1).

## Revendications

1. Brûleur à prémélange, dans lequel du combustible et de l'air peuvent être mélangés pour donner un mélange de combustible et d'air, pour former au moins un front de flamme stable (4) à l'intérieur d'une chambre de combustion (3) disposée en aval pour l'entraînement d'une turbine à gaz montée derrière la chambre de combustion (3), comprenant :
- un carter de brûleur à prémélange (1), qui est réalisé en amont sous forme ouverte en forme de tube, qui est connecté en aval par le biais d'un contour de transition (2) à la chambre de combustion (3) et qui peut être parcouru par de l'air,
- une lance de brûleur (5) réalisée sous forme de tube interne, qui pénètre du côté amont dans l'intérieur du carter du brûleur à prémélange (1), qui forme un canal d'écoulement (6) de forme annulaire en section transversale avec le carter du brûleur à prémélange (1), et qui présente une paroi de tube interne, qui entoure un canal d'écoulement interne (7), et dans laquelle au moins une unité d'apport de combustible (10) est prévue pour injecter du combustible dans le canal d'écoulement interne (7), et au moins une autre unité d'apport de combustible (8, 9) est prévue pour injecter du combustible dans le canal d'écoulement annulaire (6) de telle sorte que le mélange de combustible et d'air s'allume à l'intérieur du front de flamme (4) en aval du tube interne dans la région de la chambre de combustion (3).

2. Brûleur à prémélange selon la revendication 1,
**caractérisé en ce que** le tube interne (5) est réalisé en amont et en aval sous forme ouverte et peut être parcouru par de l'air (12, 13).

3. Brûleur à prémélange selon la revendication 1 ou 2,
**caractérisé en ce que** le tube interne (5) se termine en aval dans la région du contour de transition (2).

4. Brûleur à prémélange selon l'une quelconque des revendications 1 à 3,
**caractérisé en ce que** le contour de transition (2) réduit le diamètre intérieur du carter du brûleur à prémélange (1) en aval et présente une section transversale d'écoulement s'élargissant vers la chambre de combustion (3), à la manière d'une buse de Venturi.

5. Brûleur à prémélange selon l'une quelconque des revendications 1 à 4,
**caractérisé en ce que** la lance de brûleur (5) réalisée sous forme de tube interne peut être insérée sous forme modulaire dans le carter du brûleur à prémélange (1).

6. Brûleur à prémélange selon l'une quelconque des revendications 1 à 5, **caractérisé en ce que** l'on monte sur le côté extérieur de la paroi du tube interne un générateur de tourbillon (11) pour l'air traversant le canal d'écoulement annulaire (6).

7. Brûleur à prémélange selon l'une quelconque des revendications 1 à 6,
**caractérisé en ce que** l'on prévoit sur le côté intérieur de la paroi du tube interne un générateur de tourbillon (14) pour l'air (13) traversant le canal d'écoulement interne.

8. Brûleur à prémélange selon l'une quelconque des revendications 1 à 7,
**caractérisé en ce que** du combustible gazeux ou liquide peut être injecté à travers les unités d'apport de combustible (8, 9, 10) à la fois pour l'injection de combustible dans le canal d'écoulement interne (7) et dans le canal d'écoulement annulaire (6).

9. Brûleur à prémélange selon l'une quelconque des revendications 1 à 8,
**caractérisé en ce que** l'on prévoit le long du tube interne au moins une unité d'apport de combustible (8), à travers laquelle du combustible gazeux peut être injecté dans le canal d'écoulement annulaire (6),
**en ce qu'**en aval de l'au moins une unité d'apport de combustible (8), on prévoit au moins une autre unité d'apport de combustible (9), au moyen de laquelle du combustible liquide peut être injecté dans le canal d'écoulement annulaire (6).

10. Brûleur à prémélange selon l'une quelconque des revendications 1 à 9,
**caractérisé en ce que** l'on prévoit au moins une unité d'apport de combustible (9) en aval au niveau du tube interne, à travers laquelle du combustible liquide peut être injecté dans une région de mélange entourée par le contour de transition (2), en amont du front de flamme (4).

11. Brûleur à prémélange selon l'une quelconque des revendications 1 à 10,
**caractérisé en ce qu'**au moins deux unités d'apport de combustible (8, 9) sont disposées axialement l'une derrière l'autre au niveau du tube interne pour l'injection de combustible dans le canal d'écoulement annulaire (6) ou le canal d'écoulement interne (7).

12. Brûleur à prémélange selon l'une quelconque des revendications 1 à 11,
**caractérisé en ce que** la paroi du tube interne est réalisée de telle sorte que le canal d'écoulement interne (7) présente une section transversale d'écoulement sensiblement uniforme le long de l'étendue axiale de la lance de brûleur (5).

13. Brûleur à prémélange selon la revendication 12,
**caractérisé en ce qu'**une unité d'apport de combustible (10) pour l'injection de combustible gazeux dans le canal d'écoulement interne (7) est prévue dans la région de l'extrémité aval de la lance de brûleur (5) et sert d'alimentation en gaz pilote.

14. Brûleur à prémélange selon la revendication 12,
**caractérisé en ce qu'**une unité d'apport de combustible (10) pour l'injection de combustible gazeux dans le canal d'écoulement interne (7) est prévue en amont de l'extrémité aval de la lance de brûleur (5) et sert d'alimentation en gaz pilote de prémélange.

15. Brûleur à prémélange selon l'une quelconque des revendications 1 à 11,
**caractérisé en ce que** la paroi du tube interne est réalisée de telle sorte que le canal d'écoulement interne (7) présente une section transversale d'écoulement sensiblement uniforme le long de l'étendue axiale de la lance de brûleur (5) et s'élargit à l'intérieur de la région aval de la lance de brûleur (5), et
**en ce qu'**en amont à l'intérieur du canal d'écoulement interne, on prévoit un générateur de tourbillon (14).

16. Brûleur à prémélange selon la revendication 15,
**caractérisé en ce qu'**au moins une unité d'apport de combustible (10) pour injecter du combustible gazeux dans le canal d'écoulement interne (7) est prévue directement en amont du canal d'écoulement interne s'élargissant à l'intérieur de la paroi du tube interne, et **en ce qu'**il se forme deux fronts de flamme (16, 4) stables et séparés axialement, un premier (16) à l'intérieur du canal d'écoulement interne s'élargissant en section transversale d'écoulement et un deuxième (4) en aval du tube interne dans la région de la chambre de combustion (3).

17. Brûleur à prémélange selon l'une quelconque des revendications 1 à 14,
**caractérisé en ce que** le carter du brûleur à prémélange (1) et/ou la paroi du tube interne de la lance de brûleur (5) présente, à l'emplacement d'une unité d'apport de combustible, un contour réduisant le canal d'écoulement annulaire (6) ou interne (7) à la manière d'une buse de Venturi.

18. Procédé pour chauffer une chambre de combustion (3) pour l'entraînement d'une turbine à gaz en utilisant un brûleur à prémélange modulaire selon l'une quelconque des revendications 1 à 17,
**caractérisé en ce qu'**à l'intérieur du canal d'écoulement annulaire (6) est produit un écoulement tourbillonnaire constitué d'un mélange de combustible et d'air, qui constitue un front de flamme stable (4) à l'intérieur de la chambre de combustion (3) après le passage à travers le contour de transition (2), et
**en ce que** du combustible gazeux est introduit dans le canal d'écoulement interne (7) de telle sorte que l'apport de combustible s'effectue à proximité de l'extrémité aval de la lance de brûleur (5) et serve d'alimentation en gaz pilote, et qu'il forme une flamme de diffusion ou qu'il s'effectue à distance en amont de l'extrémité aval de la lance de brûleur (5) et serve d'apport en gaz de prémélange.

19. Procédé pour chauffer une chambre de combustion (3) pour l'entraînement d'une turbine à gaz en utilisant un brûleur à prémélange modulaire selon l'une quelconque des revendications 15 à 17,
**caractérisé en ce qu'**à l'intérieur du canal d'écoulement annulaire (6) est produit un écoulement tourbillonnaire constitué d'un mélange de combustible et d'air, qui constitue un front de flamme stable (4) à l'intérieur de la chambre de combustion (3) après le passage à travers le contour de transition (2), et **en ce que** du combustible gazeux est introduit dans le canal d'écoulement interne (7) qui s'élargit dans la région aval de la lance de brûleur (5), de telle sorte qu'un front de flamme supplémentaire (16) se forme axialement en amont du front de flamme (4) se formant à l'intérieur de la chambre de combustion (3).

20. Utilisation du brûleur à prémélange selon l'une quelconque des revendications 1 à 17 en tant que brûleur à prémélange modulaire en prévoyant un carter de brûleur à prémélange (1) en tant que module standard et en fournissant différentes lances de brûleur (5) réalisées à chaque fois sous forme de tube interne, qui sont configurées différemment avec des unités d'apport de combustible (8, 9, 10) et/ou des générateurs de tourbillon (11, 14), et qui peuvent être intégrées sous forme modulaire à l'intérieur du carter du brûleur à prémélange (1).
